# EUROPÄISCHE PATENTSCHRIFT

(11) **EP 3 604 724 B1**
(45) Veröffentlichungstag und Bekanntmachung des Hinweises auf die Patenterteilung: **07.04.2021**
(21) Anmeldenummer: 19184081.8
(22) Anmeldetag: 03.07.2019
(51) Int. Cl.: E05D 15/16, E05D 15/24, E06B 1/52, E06B 3/48, E06B 3/70

(54) **TOR**
GATE
PORTE

(30) Priorität: 02.08.2018 DE 102018118766
(43) Veröffentlichungstag der Anmeldung: 05.02.2020
(73) Patentinhaber: Hörmann KG Brockhagen, 33803 Steinhagen (DE)
(72) Erfinder:
(74) Vertreter: Seranski, Klaus

(56) Entgegenhaltungen:
- WO-A1-88/01006
- US-A- 4 119 133

## Beschreibung

Die Erfindung betrifft ein Tor nach dem Oberbegriff des Patentanspruchs 1.

Bei herkömmlichen Toren sind die zur Führung der Torblattbewegung dienenden und sich etwa in Schwererichtung erstreckenden Führungsschienensegmente der Führungsschienenanordnung an seitlichen Zargenholmen angeordnet, zwischen denen das Torblatt in der Schließstellung angeordnet ist. Dabei bilden die Zargenholme in der Torblattschließstellung den Übergang zwischen der die zu verschließende Öffnung aufweisenden Wand und dem Torblatt. Insbesondere bei Sektionaltoren mit einer Mehrzahl von in Torblattbewegungsrichtung hintereinander angeordneten und bezüglich etwa senkrecht zur Bewegungsrichtung verlaufenden Gelenkachsen gelenkig miteinander verbundenen Torblattelementen sind die Zargenholme üblicherweise in Form von Winkelprofilen mit einem an die die Öffnung aufweisende Wand anlegbaren Anlageschenkel und einem sich in einer Horizontalschnittebene etwa senkrecht dazu erstreckenden, in den zu verschließenden Raum ragenden Befestigungsschenkel ausgeführt, wobei das sich etwa in Schwererichtung erstreckende Führungsschienensegment an dem Befestigungsschenkel des seitlichen Zargenholms angebracht ist.

Sektionaltore der gerade beschriebenen Art, bei denen die Torblattbewegung zwischen der Schließstellung und der Öffnungsstellung mit Hilfe von an den Befestigungsschenkeln der Zargenholme befestigten Führungsschienen geführt wird, sind beispielsweise in der EP 09 769 904 A1 und der DE 10 2005 038 693 beschrieben.

Die Zargenholme derartiger Tore sind üblicherweise aus verzinktem Stahlblech hergestellt. Dabei erfolgt die Herstellung üblicherweise ausgehend von einem Materialband durch Abkanten bzw. Umformen dieses Bands in die gewünschte Form und abschließendes Zuschneiden bzw. Ablängen der so erhaltenen Zwischenprodukte auf die gewünschte Zargenholmlänge.

Bei der Montage der gerade beschriebenen Tore werden die Zargenholme auf dem Boden des mit dem Tor zu verschließenden Raums aufstehend an die die Wandöffnung aufweisende Wand und/oder eine senkrecht dazu verlaufende Wand des mit dem Tor zu verschließenden Raums angeschlagen. Verursacht durch die bei der Herstellung der Zargenholme entstandenen scharfen Schnittkanten kann es dabei zu Beschädigungen des Bodens und/oder des Zargenholms kommen. Ferner wird beim Langzeitbetrieb der bekannten Tore trotz Verwendung von verzinktem Stahlblech als Material für die Zargenholme in vielen Fällen eine Rostbildung im Bereich des unteren Rands der Zargenholme beobachtet. Darüber hinaus kann es bei Erreichen der Torblattschließstellung zu Störungen der Torblattbewegung kommen. Gemäß der DE 10 2005 038 693 werden Beschädigungen des Bodens und/oder des Zargenholms und die Rostbildung durch Einsatz von Zargenholmen beseitigt, bei denen ein an dem Boden anliegender Fußbereich mindestens eines Zargenholms aus Kunststoff besteht.

Insbesondere sogenannte Industrietore, die zum Abschluss besonders großer Wandöffnungen gedacht sind, werden in vielen Fällen bereits montiert, bevor der Fußboden, auf dem die seitlichen Zargenholme im Verlauf der Montage aufgestellt werden sollen, fertiggestellt ist, weil der frische Beton bzw. Estrich empfindlich auf Zugluft reagiert und demgemäß während der Trocknung des Betons bzw. Estrichs die Gebäude komplett verschlossen sein sollen.

Gemäß der DE 10 2016 009 984 kann ein störungsfreier Betrieb derartig montierter Tore sichergestellt werden, wenn der untere Rand mindestens eines Befestigungsschenkels eines Zargenholms und damit auch der untere Rand des daran befestigten Führungsschienensegments vertikal versetzt oberhalb des unteren Rands des Anlageschenkels des entsprechenden Zargenholms angeordnet ist. Eine Beeinträchtigung der Betriebszuverlässigkeit solcher Tore bei Montage vor Fertigstellung des Bodens durch eine Verdrückung des Führungsschienensegments im Verlauf einer sogenannten Aufschüsselung des nach der Montage fertigzustellenden Bodens wird durch den vertikalen Versatz des Befestigungsschenkels und damit auch des daran angeschlagenen Führungsschienensegments erreicht, wobei der seitliche Zargenholm während der Montage nur im Bereich des Anlageschenkels auf dem Boden des mit dem Tor zu verschließenden Raums aufsteht und im Bereich des ausgehend davon in den Raum ausragenden Befestigungsschenkels noch Platz für die bisweilen auftretenden Aufwölbung des Bodens zur Verfügung steht, so dass diese Aufwölbung ohne Beschädigung des Zargenholms und des daran befestigten Führungsschienensegments erfolgen kann. Es hat sich allerdings gezeigt, dass die Montage von Toren vor Fertigstellung des Bodens in vielen Fällen Probleme bereitet.

Tore nach dem Oberbegriff des Patentanspruchs 1 sind in der WO 88/01006 A1 und der US 4119133 A beschrieben.

Angesichts dieser Probleme im Stand der Technik liegt der Erfindung die Aufgabe zugrunde, Tore bereitzustellen, die vor Fertigstellung des Bodens der mit dem Tor zu verschließenden Wandöffnung einfach montiert werden können, ohne dass es im Verlauf der Fertigstellung des Bodens zu Beeinträchtigungen der Betriebszuverlässigkeit kommt.

Erfindungsgemäß wird diese Aufgabe durch die im kennzeichnenden Teil des Patentanspruchs 1 angegebene Weiterbildung der bekannten Tore gelöst.

Die Erfindung geht auf die Erkenntnis zurück, dass die Montageprobleme bei der Montage herkömmlicher Tore in erster Linie darauf zurückzuführen sind, dass das Tor vor Fertigstellung des Bodens so gehalten werden muss, dass ein Schlitz zwischen dem unteren Rand des Torblatts und dem "Rohboden" verbleibt, der einerseits genügend Raum zur Fertigstellung des Bodens bietet und andererseits so schmal ist, dass der gewünschte Schutz des frischen Betons bzw. Estrichs vor Zugluft noch in ausreichendem Umfang gewährleistet wird.

Das nach Fertigstellung des Bodens mit seinem unteren Rand auf dem fertiggestellten Boden aufstehende Torblatt muss demnach vor Fertigstellung des Bodens sozusagen in der Schwebe gehalten werden. Eine solche Montage wird durch die erfindungsgemäße Weiterbildung herkömmlicher Tore erleichtert, weil der Bewegung des an dem Torblatt angebrachten Führungsmittels und damit auch des Torblatts selbst in Schwererichtung mit einer bezüglich dem Führungsschienensegment festgelegten Begrenzungseinrichtung entgegengewirkt wird. Diese Begrenzungseinrichtung wird nur vor der Fertigstellung des Bodens des mit dem Torblatt zu verschließenden Raums wirksam. Nach Fertigstellung des Bodens kann das Torblatt ähnlich wie herkömmliche Tore mit seinem unteren Rand auf dem fertiggestellten Boden aufstehen.

Eine erfindungsgemäße Begrenzungseinrichtung weist ein zumindest teilweise in dem Führungsschienensegment aufgenommenes Anschlagelement aufweist, auf das das Führungsmittel bei Erreichen der Schließstellung aufläuft. Das Anschlagelement kann je nach gewünschter Montage des Tors in das Führungsschienensegment eingesetzt werden, so dass keine Sonderfertigung von Führungsschienensegmenten für besondere Montageformen notwendig ist.

Im Hinblick auf eine gleichmäßige Verteilung der über das Führungsmittel auf das Anschlagselement übertragenen Gewichtskraft des Torblatts hat es sich als besonders günstig erwiesen, wenn an einer oberen Begrenzungsfläche des Anschlagelements eine Einbuchtung vorgesehen ist, in die das Führungsmittel bei Erreichen der Schließstellung vorzugsweise formschlüssig eingreift. Dabei kann das Führungsmittel erfindungsgemäßer Tore ebenso wie die Führungsmittel herkömmlicher Tore in Form einer sogenannten Laufrolle verwirklicht werden, die bezüglich einer senkrecht zu dem Führungsschienensegment verlaufenden Drehachse drehbar an dem Torblatt gehalten ist.

Das Anschlagelement kann formschlüssig in der Führungsschiene festgelegt werden, wenn es einen eine Ausnehmung in dem Führungsschienensegment durchgreifenden, vorzugsweise nockenartigen Vorsprung aufweist.

Eine Arretierung des in der Führungsschiene aufgenommenen Anschlagelements kann bewirkt werden, wenn das Anschlagelement einen zur Aufnahme einer das Führungsschienensegment durchsetzenden Schraube ausgelegten Schraubkanal aufweist, der sich vorzugsweise ausgehend von einer dem Vorsprung entgegengesetzten Begrenzungsfläche des Anschlagelements in das Anschlagelement erstreckt.

Erfindungsgemäß wird eine lagerichtige Montage des Anschlagelements erleichtert, weil ein das Anschlagelement zumindest teilweise umlaufender und an einem unteren Rand des Führungsschienensegments anliegender Kragen vorgesehen ist. Wie eingangs bereits erläutert, wird die Erfindung mit besonderem Vorteil bei sogenannten Sektionaltoren eingesetzt, bei denen die Führungsschienenanordnung ein weiteres sich etwa parallel zum seitlichen Rand des Torblatts in der Öffnungsstellung erstreckendes Führungsschienensegment und ein die beiden Führungsschienensegmente miteinander verbindendes bogenförmiges Schienensegment aufweist, wobei das Torblatt eine Mehrzahl von bezüglich senkrecht zu den Führungsschienensegmenten verlaufenden Gelenkachsen gelenkig miteinander verbundenen Torblattelementen aufweisen kann.

Das Torblatt kann am in der Schließstellung unteren Rand eine sich in einer senkrecht zu den Führungsschienensegmenten verlaufenden Richtung erstreckende Bodendichtung aufweisen. Auch ein solches Tor kann bei Verwendung der erfindungsgemäß vorgesehenen Begrenzungseinrichtung vor Fertigstellung des Bodens montiert werden, ohne dass die Gefahr besteht, dass die Bodendichtung im Verlauf der Fertigstellung des Bodens beschädigt wird.

Ähnlich wie bei herkömmlichen Sektionaltoren kann das sich etwa in Schwererichtung erstreckende Führungsschienensegment über einen seitlichen Zargenholm, der vorzugsweise als Winkelprofil ausgeführt ist, bezüglich der mit dem Torblatt zu verschließenden Wandöffnung festgelegt sein. Zweckmäßigerweise weist ein erfindungsgemäßes Tor zwei seitliche Zargenholme auf, zwischen denen das Torblatt in der Schließstellung aufgenommen ist, wobei an jedem der seitlichen Zargenholme ein Führungsschienensegment festgelegt ist, und im Bereich des unteren Rands jedes der Führungsschienensegmente eine Begrenzungseinrichtung vorgesehen ist.

Die in Form von Winkelprofilen ausgeführten seitlichen Zargenholme können einen an eine die Öffnung aufweisende Wand anlegbaren Anlageschenkel und einen in einer horizontalen (senkrecht zur Längsachse) verlaufenden Schnittebene etwa senkrecht dazu verlaufenden Befestigungsschenkel aufweisen, an den das Führungsschienensegment festgelegt ist. Zusätzlich können die seitlichen Zargenholme erfindungsgemäßer Tore auch noch einen Dichtungsschenkel aufweisen, der sich ausgehend von der dem Befestigungsschenkel abgewandten Rand des Anlageschenkels etwa parallel zum Befestigungsschenkel erstreckt und an seinem der Wand abgewandten Rand mit einem Dichtungsstreifen ausgestattet ist, welcher in der Torblattschließstellung zum Erhalt eines dichtenden Abschlusses der Öffnung an der äußeren Begrenzungsfläche des Torblatts anliegt.

Nachstehend wird die Erfindung unter Bezugnahme auf die Zeichnung, auf die hinsichtlich aller erfindungswesentlichen und in der Beschreibung nicht näher herausgestellten Einzelheiten besonders verwiesen wird, erläutert. In der Zeichnung zeigt:
- Fig. 1: ein erfindungsgemäßes Tor in einer Betriebsstellung kurz vor Erreichen der Schließstellung;
- Fig. 2: das Tor gemäß Fig. 1 nach Erreichen der Schließstellung; und
- Fig. 3: eine explosionsartige Darstellung des in den Figuren 1 und 2 dargestellten Tors.

Das in der Zeichnung dargestellte Tor ist als Sektionaltor mit einem Torblatt ausgeführt, das eine Mehrzahl von in Torblattbewegungsrichtung hintereinander angeordneten und bezüglich senkrecht zu der Bewegungsrichtung verlaufenden Gelenkachsen gelenkig miteinander verbundenen Torblattelementen aufweist. In der Zeichnung ist nur das in der Schließstellung untere Torblattelement 10 des Torblatts dargestellt. Die Bewegung des Torblatts wird mittels eines sich etwa in Schwererichtung erstreckenden Führungsschienensegments 20 geführt. Dazu ist ein als Laufrolle 30 ausgeführtes Führungsmittel im Bereich des unteren Rands des in Schließstellung unteren Torblattelements 10 an dem Torblattelement 10 befestigt. Die Laufrolle 30 ist bezüglich einer senkrecht zur Längsachse des Führungsschienensegments 20 und parallel zur inneren Begrenzungsfläche des Torblattelements 10 verlaufenden Drehachse verdrehbar an dem Torblattelement 10 gelagert.

Das Führungsschienensegment 20 ist an einem insgesamt mit 40 bezeichneten seitlichen Zargenholm des Tors festgelegt. Dieser seitliche Zargenholm 40 weist einen an eine Wand anlegbaren Anlageschenkel 42 und einen sich in einer horizontalen Schnittebene etwa senkrecht dazu erstreckenden Befestigungsschenkel 44 auf, wobei das Führungsschienenelement 20 an dem Befestigungsschenkel 44 festgelegt ist. Der untere Rand des Führungsschienensegments 20 ist oberhalb des unteren Rands des Befestigungsschenkels 44 angeordnet. So steht unterhalb des unteren Rands des Führungsschienensegments 20 noch Bauraum zur Fertigstellung eines Bodens zur Verfügung, auf den der seitliche Zargenholm 40 aufsteht.

Die Bewegung des Torblattelements 10 wird mit Hilfe der daran angebrachten Führungsrolle geführt. Die Abwärtsbewegung der Führungsrolle 30 wird mit Hilfe einer Begrenzungseinrichtung begrenzt. Die Begrenzungseinrichtung weist bei der in der Zeichnung dargestellten Ausführungsform der Erfindung ein in dem unteren Ende des Führungsschienensegments 20 formschlüssig aufgenommenes Anschlagelement 50 auf. Die obere Begrenzungsfläche des Anschlagelements 50 weist eine Einbuchtung 52 auf, in die die Führungsrolle 30 bei Erreichen der Schließstellung formschlüssig eingreifen kann, wie besonders deutlich in Fig. 2 zu sehen ist.

Zur Festlegung des Anschlagelements 50 im unteren Rand des Führungsschienensegments 20 ist das Anschlagelement 50 mit einem Vorsprung (nicht dargestellt) ausgestattet, welcher eine Ausnehmung 24 in der Führungsschiene 20 durchgreift (vgl. Fig. 3). Ausgehend von der dem Vorsprung entgegengesetzten Begrenzungsfläche des Anschlagelements 50 erstreckt sich ein Schraubkanal 54 in das Anschlagelement, in den eine eine Öffnung 26 in dem Führungsschienensegment durchgreifende Schraube 28 eingeschraubt werden kann, um das Anschlagelement 50 so in dem unteren Rand des Führungsschienensegments 20 zu arretieren. Das Anschlagelement 50 wird von einem Bund 56 umlaufen, der in montiertem Zustand am unteren Rand des Führungsschienensegments 20 anliegt.

Die Erfindung ist nicht auf das anhand der Zeichnung erläuterte Ausführungsbeispiel beschränkt. Die Erfindung kann auch im Zusammenhang mit anders ausgeführten Führungsmitteln und anders befestigten Führungsschienensegmenten verwirklicht werden. Es ist auch möglich, das Anschlagelement stoffschlüssig in dem Führungsschienensegment zu fixieren.

## Patentansprüche

1. Tor mit einem Torblatt, das zwischen einer Öffnungsstellung und einer Schließstellung, in der es etwa in einer Vertikalebene angeordnet ist und eine Wandöffnung verschließt, bewegbar ist, einer Führungsschienenanordnung mit mindestens einem in Schwererichtung verlaufenden und sich in der Schließstellung etwa parallel zum seitlichen Rand des Torblatts in der Schließstellung erstreckenden Führungsschienensegment (20) zur Führung der Torblattbewegung und einem im Bereich des in der Schließstellung unteren Rands des Torblatts an den Torblatt angebrachten und in der Schließstellung zumindest teilweise in dem Führungsschienensegment (20) aufgenommenen Führungsmittel (30), wobei im Bereich des unteren Endes des Führungsschienensegments (20) eine die Bewegung des Führungsmittels (30) in Schwererichtung begrenzende Begrenzungseinrichtung an dem Führungsschienensegment (20) festgelegt ist, und die Begrenzungseinrichtung ein zumindest teilweise, vorzugsweise formschlüssig in dem Führungsschienensegment (20) aufgenommenes Anschlagelement (50) aufweist, auf das das Führungsmittel (30) bei Erreichen der Schließstellung aufläuft, **dadurch gekennzeichnet, dass** das Anschlagelement (50) einen das Anschlagelement (50) zumindest teilweise umlaufenden und an einen unteren Rand des Führungsschienensegments (20) anliegenden Kragen (56) aufweist.

2. Tor nach Anspruch 1, **dadurch gekennzeichnet, dass** in einer oberen Begrenzungsfläche des Anschlagelements (50) eine Einbuchtung (52) vorgesehen ist, in die das Führungsmittel (30) bei Erreichen der Schließstellung vorzugsweise formschlüssig eingreift.

3. Tor nach Anspruch 1 oder 2, **dadurch gekennzeichnet, dass** das Anschlagelement (50) einen eine Ausnehmung in dem Führungsschienensegment (20) durchgreifenden Vorsprung aufweist.

4. Tor nach einem der Ansprüche 1 bis 3, **dadurch gekennzeichnet, dass** das Anschlagelement (50) einen zur Aufnahme einer das Führungsschienensegment (20) durchsetzenden Schraube (28) ausgelegten Schraubkanal (54) aufweist, der sich vorzugsweise ausgehend von einer dem Vorsprung entgegengesetzten Begrenzungsfläche des Anschlagelements in das Anschlagelement erstreckt.

5. Tor nach einem der vorhergehenden Ansprüche, **dadurch gekennzeichnet, dass** die Führungsschienenanordnung ein weiteres sich etwa parallel zum seitlichen Rand des Torblatts in der Öffnungsstellung erstreckendes Führungsschienensegment und ein die beiden Führungsschienensegmente miteinander verbindendes Bogensegment aufweist.

6. Tor nach einem der vorhergehenden Ansprüche, **dadurch gekennzeichnet, dass** das Torblatt eine Mehrzahl von bezüglich senkrecht zu den Führungsschienensegmenten verlaufenden Gelenkachsen gelenkig miteinander verbundenen Torblattelementen (10) aufweist.

7. Tor nach einem der vorhergehenden Ansprüche, **dadurch gekennzeichnet, dass** am in der Schließstellung unteren Rand des Torblatts eine sich senkrecht zu den Führungsschienensegmenten erstreckende Bodendichtung vorgesehen ist.

8. Tor nach einem der vorhergehenden Ansprüche, **dadurch gekennzeichnet, dass** das sich etwa in Schwererichtung erstreckende Führungsschienensegment (20) über einen seitlichen Zargenholm (40), der vorzugsweise als Winkelprofile ausgeführt ist, bezüglich der mit dem Torblatt zu verschließenden Wandöffnung festgelegt ist.

## Claims

1. A gate comprising a gate leaf, movable between an open position and a closed position in which it is arranged approximately on a vertical plane and seals an opening in the wall; a guide rail arrangement with at least one guide rail segment (20) running in the direction of gravity and extending, in the closed position, approximately parallel to the side edge of the door leaf in the closed position for guiding the door leaf movement; and a guiding means (30) which is attached to the gate leaf in the area of what is the lower edge of the door leaf in the closed position and which is at least partially received in the guide rail segment (20) in the closed position, wherein a limiting device limiting the movement of the guiding means (30) in the direction of gravity is fixed to the guiding rail segment (20) in the area of the lower end of the guide rail segment (20), and the limiting device has a stop element (50) which is at least partially received, preferably through a positive fit, in the guide rail segment (20), which stop element is hit by the guiding means (30) when it reaches the closed position, **characterised in that** the stop element (50) has a collar (56) running around at least part of the stop element (50) and sitting on a lower edge of the guide rail segment (20).

2. The gate according to claim 1, **characterised in that** a notch (52) is provided in an upper boundary surface of the stop element (50) in which the guiding means (30) engages, preferably through a positive fit, as it reaches the closed position.

3. The gate according to claim 1 or 2, **characterised in that** the stop element (50) has a projection penetrating a recess in the guide rail segment (20).

4. The gate according to one of claims 1 to 3, **characterised in that** the stop element (50) has a screw channel (54) designed for accommodating a screw (28) which runs through the guide rail segment (20), which screw canal preferably starts from a boundary surface, opposite the projection, of the stop element and extends into the stop element.

5. The gate according to one of the preceding claims, **characterised in that** the guide rail arrangement has a further guide rail segment extending approximately parallel to the lateral edge of the door leaf in the open position and an arched segment connecting the two guide rail segments.

6. The gate according to one of the preceding claims, **characterised in that** the gate leaf has a plurality of door leaf elements (10) connected to each other in an articulated manner relative to axes of articulation running perpendicular to the guide rail segments.

7. The gate according to one of the preceding claims, **characterised in that** a bottom seal extending perpendicular to the guide rail segments is provided on what is the lower edge of the door leaf in the closed position.

8. The gate according to one of the preceding claims, **characterised in that** the guide rail segment (20) extending approximately in the direction of gravity is fixed by means of a lateral frame beam (40), which is preferably designed as angle sections, relative to the opening in the wall to be sealed with the door leaf.

## Revendications

1. Porte comportant : un vantail de porte déplaçable entre une position d'ouverture et une position de fermeture dans laquelle il est agencé selon un plan pratiquement vertical et vient obturer une ouverture murale ; un agencement de rails de guidage comportant au moins un segment de rail de guidage (20) dirigé dans le sens de la pesanteur et s'étendant, en position de fermeture, de manière pratiquement parallèle au bord latéral du vantail de porte en position de fermeture et destiné à guider le déplacement du vantail de porte ; et un moyen de guidage (30) qui est disposé sur le vantail de porte à proximité du bord du vantail de porte constituant le bord inférieur en position de fermeture et qui est reçu, en position de fermeture, au moins partiellement dans le segment de rail de guidage (20) ; étant entendu qu'un dispositif de limitation servant à limiter le déplacement du moyen de guidage (30) dans le sens de la pesanteur est fixé sur le segment de rail de guidage (20) à proximité de l'extrémité inférieure dudit segment de rail de guidage (20), et que le dispositif de limitation présente un élément de butée (50) reçu au moins partiellement, de préférence par complémentarité de forme, dans le segment de rail de guidage (20), et que le moyen de guidage (30) vient heurter lorsqu'il parvient en position de fermeture, **caractérisée en ce que** l'élément de butée (50) présente une embase (56) entourant au moins partiellement l'élément de butée (50) et bordant un bord inférieur du segment de rail de guidage (20).

2. Porte selon la revendication 1, **caractérisée en ce qu'**une échancrure (52) est prévue dans une surface de délimitation supérieure de l'élément de butée (50) avec laquelle coopère le moyen de guidage (30), de préférence par complémentarité de forme, lorsqu'il parvient en position de fermeture.

3. Porte selon la revendication 1 ou 2, **caractérisée en ce que** l'élément de butée (50) présente une saillie pénétrant dans un évidement pratiqué dans le segment de rail de guidage (20).

4. Porte selon l'une des revendications 1 à 3, **caractérisée en ce que** l'élément de butée (50) présente un canal de vissage (54) qui est destiné à recevoir une vis (28) traversant le segment de rail de guidage (20) et qui s'étend dans l'élément de butée de préférence en partant d'une surface de délimitation de l'élément de butée qui est opposée à ladite saillie.

5. Porte selon l'une des revendications précédentes, **caractérisée en ce que** l'agencement de rails de guidage présente un autre segment de rail de guidage qui s'étend de manière pratiquement parallèle au bord latéral du vantail de porte en position d'ouverture ainsi qu'un segment arqué qui relie les deux segments de rail de guidage entre eux.

6. Porte selon l'une des revendications précédentes, **caractérisée en ce que** le vantail de porte présente une pluralité d'éléments de vantail de porte (10) reliés entre eux de manière articulée par rapport à des axes d'articulation perpendiculaires aux segments de rail de guidage.

7. Porte selon l'une des revendications précédentes, **caractérisée en ce qu'**il est prévu, sur le bord du vantail de porte constituant le bord inférieur en position de fermeture, un joint de sol s'étendant perpendiculairement aux segments de rail de guidage.

8. Porte selon l'une des revendications précédentes, **caractérisée en ce que** le segment de rail de guidage (20) qui s'étend pratiquement dans le sens de la pesanteur est fixé par le biais d'un longeron d'huisserie (40) latéral conçu de préférence sous la forme de profilés angulaires par rapport à l'ouverture murale destinée à être obturée par le vantail de porte.
